# EUROPÄISCHE PATENTSCHRIFT

(11) **EP 0 899 030 B1**
(45) Veröffentlichungstag und Bekanntmachung des Hinweises auf die Patenterteilung: **01.10.2003**
(21) Anmeldenummer: 98115251.5
(22) Anmeldetag: 13.08.1998
(51) Int. Cl.: B21B 27/10

(54) **Vorrichtung und Verfahren zur auslaufseitigen Kühlung der Arbeitswalzen eines Walzgerüstes**
Device and method for cooling the working rolls on the outlet side of a roll stand
Dispositif et procédé pour le refroidissement des cylindres de travail à la sortie d'une cage de laminoir

(30) Priorität: 29.08.1997 DE 19737735
(43) Veröffentlichungstag der Anmeldung: 03.03.1999
(73) Patentinhaber: SMS Demag AG, 40237 Düsseldorf (DE)
(72) Erfinder: Armenat, Jürgen, Dipl.-Ing., 57223 Kreuztal (DE); Braun, Martin, Dipl.-Ing., 57223 Kreuztal (DE)
(74) Vertreter: Valentin, Ekkehard, Dipl.-Ing.

(56) Entgegenhaltungen:
- US-A- 4 272 976
- PATENT ABSTRACTS OF JAPAN vol. 1995, no. 03, 28. April 1995 (1995-04-28) & JP 06 339712 A (MITSUBISHI HEAVY IND LTD), 13. Dezember 1994 (1994-12-13)
- PATENT ABSTRACTS OF JAPAN vol. 010, no. 385 (M-548), 24. Dezember 1986 (1986-12-24) & JP 61 176411 A (NIPPON KOKAN KK), 8. August 1986 (1986-08-08)

## Beschreibung

Die Erfindung betrifft eine Vorrichtung zur Kühlung der Arbeitswalzen eines Walzgerüstes, umfassend für jede Walze einen mit Spritzdüsen bestückten Kühlwasserkanal an einem Spritzbalken sowie Mittel zur Zufuhr von Kühlwasser bzw. zum Abführen erhitzten Wassers, sowie in Zuordnung zur oberen Arbeitswalze eine im spitzen Winkel zur Walzgutoberfläche angeordnete Kühlwasser-Leitplatte mit einem vorderseitigen, der Walze zugeordneten Abstreifer, und dicht unterhalb der Walzgutebene eine annähernd horizontale Kühlwasser-Leitplatte mit einem der unteren Walze zugeordneten Abstreifer. Weiterhin betrifft die Erfindung ein diesbezügliches Verfahren zur Kühlung der Arbeitswalzen. Eine derartige Vorrichtung sowie ein derartiges Verfahren sind gemäß der Oberbegriffe der Ansprüche 1 bzw. 10 beispielsweise aus der JP-06339712 A bekannt.

Vorrichtungen und Verfahren zur Arbeitswalzen-Kühlung sind bekannt. Dabei wird üblicherweise eine einlaufseitige und auslaufseitige Kühlung angewendet. Die Wirkung der einlaufseitigen Arbeitswalzen-Kühlung ist trotz ihres vergleichsweise großen apparatetechnischen Aufwand gering.

Das Erfordernis einer wirksamen Arbeitswalzen-Kühlung ergibt sich aus deren Aufgaben im Zusammenhang mit dem Walzprozeß, und zwar:
- Verhinderung der Überschreitung eines definierten Temperaturlimits, um die mechanischen Eigenschaften der Arbeitswalzen zu erhalten,
- Begrenzung von thermischen Spannungen in den Arbeitswalzen und somit Verhinderung von Walzenbrüchen,
- Minimierung von Fire Cracks in der Oberfläche der Arbeitswalzen,
- positive Beeinflussung des Oxidationsfilms auf den Arbeitswalzen, insbesondere bei Chromstahlwalzen.

Der Hauptanfall von Wärme erfolgt im Kontakt der Arbeitswalzen mit dem Walzgut im Walzspalt, vermehrt durch die bei der plastischen Formänderung des Walzgutes zusätzlich entwickelte Walzhitze, weiterhin durch die zwischen Walzgut und Walzen erzeugte Reibungswärme sowie Einbringung von Reibungswärme im Kontaktbereich zwischen Arbeitswalze und Stützwalze sowie zusätzliche Erwärmung durch Strahlungswärme im Einlauf- und Auslaufbereich.

Zum Erreichen einer ausreichenden Walzenkühlung ist der Einfluß der auslaufseitigen Kühlung von erheblicher Bedeutung, weil die induzierte Wärme dem Oberflächenbereich einer Walze so früh wie möglich nach Verlassen des Walzspalts entzogen werden muß, um das Eindringen der Wärme in die Tiefe der Walze möglichst weitgehend und effizient zu verhindern.

Die DE 36 16 070 A1 offenbart eine Walzenkühlvorrichtung für ein Walzgerüst umfassend Kühlwasserleitplatten, die jeweils eine gekrümmte Fläche entlang der Umfangsrichtung einer Walze aufweisen und nahe der jeweiligen Walze angeordnet sind, ferner einen Kühlwasserzufuhrverteiler zur Kühlwasserzufuhr in einen Kühlwasserkanal, der durch die Kühlwasserleitplatte und die Walze begrenzt ist, einen Wasserableitverteiler zur Ableitung des von dem Kühlwasserzufuhrverteiler zugeführten Kühlwassers aus dem Kühlwasserkanal, ein Tragelement zur Halterung der Kühlwasserleitplatte und Krümmungseinstellorgane, welche die Krümmung der Leitplatte entsprechend dem Durchmesser der Walze ändern. Die Dicke der Leitplatte nimmt von den Randabschnitten zur Leitplattenmitte in Umfangsrichtung der Walze zu. Mit den Krümmungseinstellorganen wird bei Änderung des Walzendurchmessers der Spielraum zwischen der Leitplatte und der Walze in erforderlichem Maß aufrechterhalten, so daß die Walze ausreichend gekühlt wird. Bei dieser Vorrichtung ergibt sich eine zwangsweise Kühlwasserführung, deren Form dem Außenumfang einer Walze entspricht, wobei sich in gleichbleibendem Abstand zur Walze ein Zwischenraum zwischen der Kühlwasserführung und der Walze ergibt, durch den Kühlwasser unter Druck gefördert wird, wodurch eine mittlere Wärmeübergangszahl mit dem etwa vierfachen Wert der herkömmlichen Wärmeübergangszahl erreicht werden soll.

Die bekannte Vorrichtung erfordert einen sehr großen technischen Aufwand, wobei darüber hinaus die Krümmungseinstellorgane nur schwer zugänglich angeordnet sind und weiterhin das periodische Nachstellen der Krümmung ein hohes Maß an Wartungsarbeit erfordert. Weil außerdem das Kühlmittel in einem schmalen Spalt entlang eines Teils der Walzenoberfläche zwangsweise geführt wird, nimmt dieses beim Durchströmen des Spalts Wärme auf und verliert in gleichem Maße an Kühlungsintensität.

Die unter der Publikationsnummer JP-01091903 A veröffentlichte japanische Offenlegungsschrift offenbart eine Vorrichtung zur auslaufseitigen Kühlung von Arbeitswalzen mit je einer oberen und unteren, Abstreifer aufweisenden Kühlwasserleitplatte, die an dem den Arbeitswalzen zugewandten Ende mit Sprühdüsen für ein Kühlwasser-Luftgemisch bestückt ist. Durch Einsprühen von Wassernebel in die auslaufseitigen spitz zulaufenden Eckbereiche zwischen Arbeitswalzen und Walzgut soll ein ausreichender Kühleffekt der Arbeitswalzen und zugleich eine Reduzierung des Verbrauchs erreicht werden.

Die unter der Publikationsnummer JP-01057908 A veröffentlichte japanische Offenlegungsschrift offenbart an der Vorderseite von Kühlwasser-Leitplatten angeordnete Wassernebeldüsen, sowie zusätzlich obere und untere Sprühdüsen für Kühlwasser. Mit dieser Vorrichtung soll eine Rißbildung an der Oberfläche der Arbeitswalzen verhindert werden.

Die unter der Publikationsnummer JP-06339712 A veröffentlichte japanische Offenlegungsschrift offenbart eine auslaufseitige Kühlvorrichtung für Arbeitswalzen mit je dreifach übereinander bzw. untereinander angeordneten, mit Spritzdüsen bestückten Kühlwasserkanälen sowie je eine obere und untere Kühlwasserleitplatte mit endseitigem Abstreiforgan. Der oberen Leitplatte ist im Abstand von der oberen Walze ein zur Walze achsparalleler Kanal mit Öffnungen für abzuleitendes Kühlwasser zugeordnet, der einen an beiden Enden offenen Kühlwasserabflußkanal ausbildet. Damit soll ein Abfluß erwärmten Kühlwassers aus dem mittleren Bereich der Arbeitswalze gleichmäßig nach beiden Seiten erreicht werden. Weil jedoch erwärmtes Kühlwasser bei dieser Vorrichtung nur mit natürlichem Gefälle und durch den relativ engen Kanalquerschnitt von der Mitte her nach beiden Seiten abfließt, ist der Flüssigkeitsdurchsatz vergleichsweise gering und auch nicht beliebig steigerbar. Dabei stellt sich ein Wasserpegel zwischen der oberen Kühlwasser-Leitplatte und einem unteren Bereich der oberen Arbeitswalze in etwa der Höhe der Einlauföffnungen des Abflußkanals ein. Bei dieser Konstruktion würde das Anlegen eines Unterdrucks nur zum Ansaugen von Luft, nicht aber zu vermehrtem Flüssigkeitsabzug führen. Darüber hinaus erlaubt es diese Vorrichtung nicht, an unterschiedlichen Bereichen des Abzugskanals - in zu den Walzen achsparalleler Richtung - unterschiedliche Abzugsmengen von Flüssigkeit vorzusehen und dadurch einen Einfluß auf die Ausbildung eines vorgegebenen thermischen Crowns zu nehmen. Eine Abzugseinrichtung für ablaufendes Kühlwasser der unteren Arbeitswalze ist nicht vorgesehen.

Ausgehend vom vorgenannten Stand der Technik liegt der Erfindung die Aufgabe zugrunde, eine Vorrichtung und ein Verfahren zur Kühlung der Arbeitswalzen eines Walzgerüstes der im Oberbegriff von Anspruch 1 genannten Art weiter auszubilden und dahingehend zu verbessern, daß damit die vorgenannten Schwierigkeiten und technischen Grenzen überwunden werden, dabei der Einfluß insbesondere der auslaufseitigen Kühlung auf das thermische Verhalten der Arbeitswalzen optimiert und die Wärme der Walzenoberfläche frühestmöglich entzogen werden kann, um das Eindringen der Wärme in die Tiefe der Arbeitswalzen so weit wie möglich zu reduzieren und darüber hinaus durch zonenweises Forcieren der Abführung von Kühlwasser Einfluß auf die zonenweise Ausbildung des thermischen Crowns entlang der Achse der Walzen zu nehmen.

Zur Lösung dieser Aufgabe wird mit der Erfindung bei einer Vorrichtung zur Kühlung der Arbeitswalzen eines Walzgerüstes der im Oberbegriff von Anspruch 1 genannten Art vorgeschlagen,
- daß in sandwichartiger Zuordnung oberhalb der oberen Kühlwasser-Leitplatte eine Deckplatte unter Ausbildung eines flüssigkeitsführenden Spalts angeordnet und der Spalt an seinem der Walze abgewandten Ende mit einer Kühlwasser-Absaugung in Verbindung steht, und
- daß das unterhalb der unteren Kühlwasser-Leitplatte,. in den sich zwischen dieser mit dem Abstreifer und einem Oberflächenbereich der unteren Walze ergebenden flüssigkeitsführenden Eckbereich hineinragend, wenigstens ein Absaugrohr angeordnet und an eine Kühlwasser-Absaugung angeschlossen ist.

Mit der Vorrichtung nach der Erfindung wird durch die Ausbildung eines flüssigkeitsführenden Spalts und dessen Anschluß an eine leistungsfähige Kühlwasserabsaugung für die obere Arbeitswalze sowie durch Anordnung von Absaugrohren in dem sich zwischen der unteren Kühlwasser-Leitplatte und einem Oberflächenbereich der unteren Walze ergebenden flüssigkeitsführenden Eckbereich sowie deren Anschluß an eine leistungsfähige Kühlwasserabsaugung eine signifikante Optimierung der Abfuhrbedingungen des "verbrauchten" Kühlwassers durch ein mittels Unterdruck künstlich erhöhtes Druckgefälle geschaffen. Hierdurch ergibt sich die Möglichkeit, die KühlwasserAbfuhr, bspw. durch Anschluß der erfindungsgemäßen Abführungsorgane an die Saugseite von leistungsfähigen Pumpen innerhalb weiter Grenzen zu steuern. Dadurch ergibt sich weiterhin eine vorteilhafte Möglichkeit, durch zwangsweises Abführen verbrauchten Kühlwassers an der Auslaufseite der Walzen diese so weit zu steigern, daß auf die Anordnung einer einlaufseitigen Arbeitswalzen-Kühlung verzichtet werden kann, woraus sich erhebliche Kostenersparnis bzw. Gewinnung von Platz zum Einbau neuer Technologien auf der Einlaufseite der Arbeitswalzen, wie z. B. Walzspaltschmierung, Inline-Grinding-System, Meßsysteme etc ergeben.

Weitere vorteilhafte Ausgestaltungen der Vorrichtung nach der Erfindung sind entsprechend den Unteransprüchen vorgesehen. Dabei kann u.a. mit der erfindungsgemäßen Vorrichtung die Maßnahme getroffen sein, daß der flüssigkeitsführende Spalt durch Längswände in wenigstens drei - Seite - Mitte - Seite - parallele Kanalbereiche unterteilt ist und jedem dieser Kanalbereiche eine vorgegebene axiale Erstreckung und eine individuelle Kühlwasser-Absaugung zugeordnet ist. Damit kann innerhalb vorgegebener Grenzen Einfluß auf die Kühlwirkung der Arbeitswalzen - in axialer Richtung gesehen - ausgeübt werden, um damit den thermischen Crown in erwünschter Weise zu beeinflussen.

Ein Verfahren zur auslaufseitigen Kühlung der Arbeitswalzen eines Walzgerüstes der im Anspruch 1 gekennzeichneten Gattung ist dadurch gekennzeichnet, daß einerseits im Einlaufbereich vor dem Saugstück des Spalts und andererseits im Eckbereich zwischen der unteren Arbeitswalze und der zugeordneten Kühlwasser-Leitplatte nach Wärmeaustausch mit den Walzen anfallendes Wasser durch Anlegen von Unterdruck durch eine obere und eine untere Kühlwasser-Absaugung abgezogen wird.

Weiterhin ist mit dem Verfahren nach der Erfindung vorgesehen, daß die Kühlwasser-Absaugungen über die axiale Erstreckung der Arbeitswalzen in eine Anzahl von Absaugbereichen unterteilt und diesen unterschiedliche Absaugleistungen zugeordnet werden.

Weitere Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1: eine Seitenansicht und teilweise im Schnitt eine Vorrichtung zur auslaufseitigen Kühlung der Arbeitswalzen eines Walzgerüstes entsprechend dem Stand der Technik,
- Figur 2: in Seitenansicht und teilweise im Schnitt eine Vorrichtung zur auslaufseitigen Kühlung der Arbeitswalzen eines Walzgerüstes nach der Erfindung.

Die in Fig. 1 gezeigte Vorrichtung zur auslaufseitigen Kühlung der Arbeitswalzen 1, 2 eines nicht näher dargestellten Walzgerüstes 15 umfaßt für jede Walze einen mit Spritzdüsen 3, 4 bestückten Kühlwasserkanal 7, 8 an einem höheneinstellbaren Spritzbalken. Die Vorrichtung weist Mittel 5, zur Zufuhr von Kühlwasser auf. Mittel zum geordneten Abführen erhitzten Wassers sind bei dieser Konstruktion nicht vorgesehen. Die Walzlinie ist mit x-x und in einer strichpunktierten Linie angedeutet. In Zuordnung zur oberen Arbeitswalze 1 ist im spitzen Winkel zur Walzgutoberfläche eine Kühlwasser-Leitplatte 9 mit einem vorderseitigen, an der Walze 1 anliegenden Abstreifer 11 angeordnet. Dicht unterhalb der Walzgutebene x-x ist ebenfalls eine annähernd horizontale Kühlwasser-Leitplatte 10 mit einem an der unteren Walze 2 anliegenden Abstreifer 12 vorgesehen. Die obere Kühlwasser-Leitplatte 9 ist an ihrem der Arbeitswalze 1 abgewandten Ende in einem Kardangelenk 17 gelagert und wird von einem Kraftmittel, bspw. einem pneumatischen Zylinder 13 mit dem Abstreifer 11 unter vorgegebener Kraft annähernd tangential an die obere Arbeitswalze 1 angelegt. Die untere Kühlwasser-Leitplatte 10 ist an dem der Arbeitswalze 2 abgewandten Ende in einem Gelenk 18 gelagert und wird mit dem Abstreifer 12 bspw. unter der Wirkung ihres Eigengewichtes in Abstreifposition gehalten.

Entsprechend den mit dunkler Schraffur angedeuteten Bereichen kann sich dort abströmendes Kühlwasser bis zu einem Pegel 16 aufstauen und einerseits die Ausbildung freier Sprühstrahlen 3 bzw. 4 erheblich behindern, und andererseits nicht schnell genug abfließen. Dies gilt im besonderen für die obere Kühlung, da der Abstreifer 11 mit der oberen Kühlwasser-Leitplatte 9 verhindert, daß die Flüssigkeit ungehindert nach unten abfließen kann. Erfahrungen haben weiter gezeigt, daß auch das Wasser der unteren Arbeitswalzen-Kühlung nicht ungehindert abfließen kann. Dabei kann es zu Rückstaubildungen kommen, was bspw. zur Folge haben kann, daß der untere auslaufseitige Abstreifer angehoben wird.

Daraus ergibt sich der Nachteil, daß die frische Kühlflüssigkeit nicht ungehindert die Walzen 1, 2 erreicht. Sie spritzt demzufolge in den sich bildenden Rückstau, was zur Folge hat, daß nur ein im Vergleich zum direkten Bespritzen der Walzen eingeschränkter Kühleffekt erzielt wird.

Figur 2 zeigt die Ausbildung der Vorrichtung zur auslaufseitigen Kühlung der Arbeitswalzen 1, 2 eines Walzgerüstes nach der Erfindung. Dabei sind gleiche Funktionselemente mit gleichen Bezugsziffern versehen.

Die Lösung der vorgängig gestellten Aufgabe wird bei der erfindungsgemäßen Ausführung der Vorrichtung dadurch erreicht, daß in sandwichartiger Zuordnung oberhalb der oberen Kühlwasser-Leitplatte 9 eine Deckplatte 20 unter Ausbildung eines flüssigkeitsführenden Spalts 21 angeordnet ist. Der Spalt 21 steht an seinem der Walze 1 abgewandten Ende 22 mit einer Kühlwasser-Absaugung 30 in Verbindung.

Unterhalb der unteren Kühlwasser-Leitplatte 10, in den sich zwischen dieser mit dem Abstreifer 12 und einem Oberflächenbereich der unteren Walze 2 ergebenden flüssigkeitsführenden Eckbereich 24 hineinragend, ist wenigstens ein Absaugrohr 25 angeordnet und an eine Kühlwasserabsaugung 31 angeschlossen.

Der technische Vorteil der Ausführung nach Fig. 2 besteht im wesentlichen darin, daß die Abstreiferplatte 9 in Sandwichbauweise ausgeführt ist und der Kühlbalken in Abhängigkeit des aktuellen Arbeitswalzen-Durchmessers und Walzspaltes entsprechend der Darstellung im Doppelpfeil 19 höheneinstellbar ist. Der durch die Sandwichbauweise entstehende Spalt 21 wird nunmehr als Absaugkanal der verbrauchten Kühlflüssigkeit benutzt. Daraus ergeben sich die folgenden Vorteile:
- Die frische Kühlflüssigkeit wirkt direkt auf die Arbeitswalze 1, es muß daher nur ein geringer Flüssigkeitsfilm durch den Impuls der Sprühstrahlen durchdrungen werden;
- der Spritzbalken kann tiefer, d.h. näher am Walzspalt x-x angeordnet werden.
- infolge der Wirkung der Absaugung 30 wird Kühlflüssigkeit mit einer forcierten Geschwindigkeit an der Walze 1 vorbeigeführt. Dies führt zu einer signifikanten Erhöhung der Wärmeübergangszahl und damit zur Verbesserung der Kühlwirkung;
- es fließt weniger Wasser in undefinierbarer Weise ab, somit werden die Verschleißplatten der unteren Stützwalzen-Einbaustücke mit weniger Wasser umspült; die dort vorhandene Fettschicht wird länger aufrechterhalten, wodurch die Korrosion der Verschleißplatten erheblich reduziert wird.

Unterhalb des Abstreifers 12 sowie der unteren Kühlwasser-Leitplatte 10 ist infolge Anordnung des Absaugkanals 25 auch hier eine wesentliche Verringerung der undefiniert ablaufenden Kühlwassermenge erreicht. Hier gelten die gleichen Vorteile wie bei der oberen Kühlwasserabsaugung 30. Dabei kann bspw. das Absaugen pro Walzgerüst mit einer vertikalen Tauchpumpe in Trockenaufstellung durchgeführt werden, die auch für Schlürfbetrieb geeignet ist. Alternativ bietet es sich dabei an, pro Spritzbalken mehrere Einzelpumpen parallel anzuordnen. Daraus ergibt sich der Vorteil, daß in Abhängigkeit der Ballenbreite unterschiedliche Volumenströme abgesaugt werden können und damit Einfluß auf den thermischen Crown der Arbeitswalzen 1, 2 genommen werden kann.

Die Deckplatte 20 ist an ihrem der Walze 1 zugewandten Bereich unter Ausbildung eines strömungsgünstigen Saugstücks 23 am Einlaufbereich des Spalts 21 nach oben aufgebogen. Damit werden sehr vorteilhafte Strömungsbedingungen beim Abzug des ablaufenden Kühlwassers erreicht.

Dies wird auf sehr unkomplizierte Weise bei der unteren Arbeitswalze verwirklicht, indem das bzw. die Absaugrohre 25 im Bereich von ihren Ansaugöffnungen nach oben aufgebogen sind.

Dabei kann vorgesehen sein, daß zumindest das strömungsgünstige Saugstück 23 des flüssigkeitsführenden Spalts der axialen Erstrekkung der Walze 1 entspricht, und daß der flüssigkeitsführende Spalt 21 an seinen Querseiten unter Ausbildung mindestens eines Kanals 26 geschlossen ist.

Weiterhin kann die Maßnahme getroffen sein, daß die Kühlwasserabsaugungen 30, 31 mit jeweils einer Anzahl von flexiblen Schläuchen 32, 33 an die Saugseite wenigstens einer Pumpe angeschlossen sind.

Um die Möglichkeit zu schaffen, daß in Abhängigkeit der Ballenbreite unterschiedliche Volumenströme abgesaugt werden können, um damit Einfluß auf den thermischen Crown der Arbeitswalzen 1, 2 zu erreichen, kann weiterhin vorgesehen sein, daß der flüssigkeitsführende Spalt 21 durch Längswände in wenigstens drei -Seite - Mitte - Seite - parallele Kanalbereiche unterteilt ist und jedem dieser Kanalbereiche eine vorgegebene axiale Erstreckung und eine individuelle Kühlwasser-Absaugung zugeordnet ist.

Dabei kann auch der Kühlwasser-Absaugung 31 der unteren Arbeitswalze 2 über deren axialer Erstreckung jeweils bereichsweise eine Anzahl von Absaugrohren 25 zugeordnet sein, welche jeweils an eine individuelle Kühlwasser-Absaugung angeschlossen sind.

Im Betrieb der Vorrichtung wird einerseits im Einlaufbereich vor dem Saugstück 23 des Spalts 21 und andererseits im Eckbereich 24 zwischen der unteren Arbeitswalze 2 und der zugeordneten Kühlwasser-Leitplatte 10 nach Wärmeaustausch mit den Walzen 1, 2 anfallendes Wasser durch Anlegen von Unterdruck durch eine obere und eine untere Kühlwasser-Absaugung 30, 31 in definierter Weise abgezogen. Die Kühlwasser-Absaugungen 30, 31 werden über die axiale Erstreckung der Arbeitswalzen 1, 2 in eine Anzahl von Absaugbereichen unterteilt und diesen unterschiedliche Absaugleistungen zugeordnet.

### Bezugszeichenliste

- 1: obere Arbeitswalze
- 2: untere Arbeitswalze
- 3: obere Spritzdüsen
- 4: untere Spritzdüsen
- 5: obere Kühlwasser-Zufuhr
- 6: untere Kühlwasser-Zufuhr
- 7: oberer Kühlwasser-Kanal
- 8: unterer Kühlwasser-Kanal
- 9: obere Kühlwasser-Leitplatte
- 10: untere Kühlwasser-Leitplatte
- 11: oberer Abstreifer
- 12: unterer Abstreifer
- 13: pneumatischer Zylinder zum Heben/Senken
- 15: Walzgerüst-Ständer
- 16: Pegel Ablaufflüssigkeit
- 17: Kardangelenk
- 18: Gelenk
- 19: Doppelpfeil, Höhenverstellbarkeit
- 20: Deckplatte
- 21: Spalt
- 22: abgewandtes Ende
- 23: Saugstück
- 24: Eckbereich
- 25: Absaugrohr
- 26: Kanal
- 30: Kühlwasser-Absaugung oben
- 31: Kühlwasser-Absaugung unten
- 32: flexibler Schlauch oben
- 33: flexibler Schlauch unten

## Patentansprüche

1. Vorrichtung zur Kühlung der Arbeitswalzen (1, 2) eines Walzgerüstes, umfassend für jede Walze einen mit Spritzdüsen (3, 4) bestückten Kühlwasserkanal (7, 8) an einem Spritzbalken sowie Mittel (5, 6) zur Zufuhr von Kühlwasser bzw. zum Abführen erhitzten Wassers, sowie in Zuordnung zur oberen Arbeitswalze (1) eine im spitzen Winkel zur Walzgutoberfläche angeordnete Kühlwasser-Leitplatte (9) mit einem vorderseitigen, der Walze (1) zugeordneten Abstreifer (11), und dicht unterhalb der Walzgutebene (x-x) eine annähernd horizontale Kühlwasser-Leitplatte (10) mit einem der unteren Walze (2) zugeordneten Abstreifer (12),
**dadurch gekennzeichnet,**
- **daß** in sandwichartiger Zuordnung oberhalb der oberen Kühlwasser-Leitplatte (9) eine Deckplatte (20) unter Ausbildung eines flüssigkeitsführenden Spalts (21) angeordnet und der Spalt (21) an seinem der Walze (1) abgewandten Ende (22) mit einer Kühlwasser-Absaugung (30) in Verbindung steht, und
- **daß** unterhalb der unteren Kühlwasser-Leitplatte (10), in den sich zwischen dieser mit dem Abstreifer (12) und einem Oberflächenbereich der unteren Walze (2) ergebenden flüssigkeitsführenden Eckbereich (24) hineinragend, wenigstens ein Absaugrohr (25) angeordnet und an eine Kühlwasser-Absaugung (31) angeschlossen ist.

2. Vorrichtung nach Anspruch 1
**dadurch gekennzeichnet,**
**daß** diese nur auf der Auslaufseite der Arbeitswalzen (1,2) angeordnet ist.

3. Vorrichtung nach Anspruch 1 oder 2,
**dadurch gekennzeichnet,**
**daß** die Deckplatte (20) an ihrem der Walze (1) zugewandten Bereich unter Ausbildung eines Saugstücks (23) am Einlaufbereich des Spalts (21) aufgebogen ist.

4. Vorrichtung nach Anspruch 1, 2 oder 3,
**dadurch gekennzeichnet,**
**daß** das bzw. die Absaugrohr(e) (25) im Bereich von ihren Ansaugöffnungen aufgebogen sind.

5. Vorrichtung nach einem oder mehreren der Ansprüche 1 bis 4,
**dadurch gekennzeichnet,**
**daß** zumindest das Saugstück (23) des flüssigkeitsführenden Spalts (21) der axialen Erstreckung der Walze (1) entspricht.

6. Vorrichtung nach einem oder mehreren der Ansprüche 1 bis 5,
**dadurch gekennzeichnet,**
**daß** der flüssigkeitsführende Spalt (21) an seinen Querseiten unter Ausbildung eines Kanals (26) geschlossen ist.

7. Vorrichtung nach einem oder mehreren der Ansprüche 1 bis 6,
**dadurch gekennzeichnet,**
**daß** die Kühlwasserabsaugungen (30, 31) mit jeweils einer Anzahl von flexiblen Schläuchen (32, 33) an die Saugseite wenigstens einer Pumpe angeschlossen sind.

8. Vorrichtung nach einem oder mehreren der Ansprüche 1 bis 7,
**dadurch gekennzeichnet,**
**daß** der flüssigkeitsführende Spalt (21) durch Längswände in wenigstens drei - Seite - Mitte - Seite - parallele Kanalbereiche unterteilt ist und jedem dieser Kanalbereiche eine vorgegebene axiale Erstreckung und eine individuelle Kühlwasser-Absaugung zugeordnet ist.

9. Vorrichtung nach einem oder mehreren der Ansprüche 1 bis 7,
**dadurch gekennzeichnet,**
**daß** der Kühlwasser-Absaugung (31) der unteren Arbeitswalzen (2) über deren axialer Erstreckung jeweils bereichsweise eine Anzahl von Absaugrohren (25) zugeordnet ist, welche jeweils an eine individuelle Kühlwasser-Absaugung angeschlossen sind.

10. Verfahren zur Kühlung der Arbeitswalzen (1, 2) eines Walzgerüstes der im Anspruch 1 gekennzeichneten Gattung,
**dadurch gekennzeichnet,**
**daß** auf der Auslaufseite der Arbeitswalzen (1, 2) und im Einlaufbereich eines Spaltes (21) zwischen der oberen Arbeitswalze (1) und einer zugeordneten Deckplatte (20) einerseits und im Eckbereich (24) zwischen der unteren Arbeitswalze (2) und einer zugeordneten Kühlwasser-Leitplatte (10) andererseits nach Wärmeaustausch mit den Arbeitswalzen (1, 2) anfallendes Wasser durch Anlegen von Unterdruck durch eine obere und eine untere Kühlwasser-Absaugung (30, 31) abgezogen wird.

11. Verfahren nach Anspruch 10,
**dadurch gekennzeichnet,**
**daß** die Kühlwasser-Absaugungen (30, 31) über die axiale Erstreckung der Arbeitswalzen (1, 2) in eine Anzahl von Absaugbereichen unterteilt und diesen unterschiedliche Absaugleistungen zugeordnet werden.

12. Verfahren nach Anspruch 10 oder 11,
**dadurch gekennzeichnet,**
**daß** das Absaugen pro Walzgerüst mit mindestens einer vertikalen Tauchpumpe in Trockenaufstellung, die auch für Schlürfbetrieb geeignet ist, erfolgt,

13. Verfahren nach mindestens einem der Ansprüche 10 bis 12,
**dadurch gekennzeichnet,**
**daß** der Spritzbalken mit dem Kühlwasserkanal (7) unabhängig von dem Abstreifer (11) bzw. von der Kühlwasserleitplatte (9, 10) in Bezug auf den aktuellen Arbeitswalzen-Durchmesser und den Walzspalt höheneingestellt werden kann.

## Claims

1. Device for cooling working rolls (1, 2) of a roll stand, comprising, for each roll, a cooling water channel (7, 8), which is equipped with spray nozzles (3, 4), at a spray beam as well as means (5, 6) for feed of cooling water and for discharge of heated water, as well as in association with the upper working roll (1) a cooling water guide plate (9), which is arranged at an acute angle to the roll stock upper surface, with a stripper (11) at the front side and associated with the roll (1), and closely below the roll stock plane (x-x) an approximately horizontal cooling water guide plate (10) with a stripper (12) associated with the lower roll (2), **characterised in that**
- a cover plate (20) is arranged in sandwich-like association above the upper cooling water guide plate (9) with formation of a liquid-conducting gap (21) and the gap (21) is disposed in connection at the end (22) thereof remote from the roll (1) with a cooling water suction means (30), and
- at least one suction pipe (25) is arranged below the lower cooling water guide plate (10) and projects into the liquid-conducting comer region (24) resulting between this plate with the stripper (12) and a surface region of the lower roller (2), the suction pipe being connected with a cooling water suction means (31).

2. Device according to claim 1, **characterised in that** this is arranged only at the outlet side of the working rolls (1, 2).

3. Device according to claim 1 or 2, **characterised in that** the cover plate (20) is bent over at the region thereof facing the roll (1) with formation of a suction member (23) at the inlet region of the gap (21).

4. Device according to claim 1, 2 or 3, **characterised in that** the suction pipe or pipes (25) are bent over in the region of the suction openings thereof.

5. Device according to one or more of claims 1 to 4, **characterised in that** at least the suction member (23) of the liquid-conducting gap (21) corresponds with the axial length of the roll (1).

6. Device according to one or more of claims 1 to 5, **characterised in that** the liquid-conducting gap (21) is closed at its transverse sides with formation of a channel (26).

7. Device according to one or more of claims 1 to 6, **characterised in that** the cooling water suction means (30, 31) are each connected with a respective number of flexible hoses (32, 33) at the suction side of at least one pump.

8. Device according to one or more of claims 1 to 7, **characterised in that** the liquid-conducting gap (21) is divided by longitudinal walls into at least three - side - middle - side - parallel channel regions and a preset axial length and an individual cooling water suction means are associated with each of these channels regions.

9. Device according to one or more of claims 1 to 7, **characterised in that** the cooling water suction means (31) of the lower working rolls (2) are associated over the axial length thereof in each instance regionally with a number of suction pipes (25) which are each connected with an individual cooling water suction means.

10. Method of cooling the working rolls (1, 2) of a roll stand of the category **characterised in** claim 1, **characterised in that** water precipitating after heat exchange with the working rolls (1, 2) on the outlet side of the working rolls (1, 2) and in the inlet region of a gap (21) between the upper working roll (1) and an associated cover plate (20) on the one hand and in the comer region (24) between the lower working roll (2) and an associated cooling water guide plate (10) on the other hand is removed by application of underpressure via an upper and a lower cooling water suction means (30, 31).

11. Method according to claim 10, **characterised in that** the cooling water suction means (30, 31) are divided over the axial length of the working rolls (1, 2) into a number of suction regions and these are associated with different suction performances.

12. Method according to claim 10 or 11, **characterised in that** the suction away per roll stand is carried out by at least one vertical immersion pump in dry format, which is also suitable for sucking-up operation.

13. Method according to at least one of claims 10 to 12, **characterised in that** the spray beam together with the cooling water channel (7) can be adjusted in height in relation to the actual working roll diameter and the rolling gap independently of the stripper (11) and the cooling water guide plate (9, 10).

## Revendications

1. Dispositif pour le refroidissement de cylindres de travail (1, 2) d'une cage de laminage, comprenant un canal (7, 8) à eau de refroidissement équipé de pulvérisateurs (3, 4) pour chaque cylindre sur une barre de pulvérisation ainsi que des moyens (5, 6) pour l'alimentation en eau de refroidissement ou pour l'évacuation de l'eau chauffée, ainsi que, en association avec le cylindre de travail (1) supérieur, une plaque de guidage (9) de l'eau de refroidissement disposée avec un angle aigu par rapport à la surface du produit laminé avec un racloir (11) associé au cylindre (1), sur sa face avant, et une plaque de guidage (10) pour l'eau de refroidissement, quasiment horizontale, se trouvant sous le plan du produit laminé (x-x) et à proximité de celui-ci, avec un racloir (12) associé au cylindre (2) inférieur, **caractérisé en ce qu'**une plaque de recouvrement (20) est disposée en une disposition en sandwich au-dessus de la plaque de guidage (9) supérieure de l'eau de refroidissement, en formant une fente (21) guidant le liquide, et que la fente (21) est raccordée à une aspiration (30) de l'eau de refroidissement en son extrémité (22) opposée au cylindre (1) et **en ce qu'**au moins un tuyau d'aspiration (25) est disposé sous la plaque de guidage (10) inférieure de l'eau de refroidissement, pénétrant dans la zone angulaire (24) guidant le liquide formée entre ladite plaque avec le racloir (12) et une zone de surface du cylindre (2) inférieur et ledit tuyau est raccordé à une aspiration (31) de l'eau de refroidissement.

2. Dispositif selon la revendication 1, **caractérisé en ce que** celui-ci n'est disposé que du côté de la sortie des cylindres de travail (1, 2).

3. Dispositif selon la revendication 1 ou 2, **caractérisé en ce que** la plaque de recouvrement (20) est pliée au niveau de sa zone dirigée vers le cylindre (1) en formant un embout d'aspiration (23) au niveau de la zone d'entrée de la fente (21).

4. Dispositif selon la revendication 1, 2 ou 3, **caractérisé en ce que** le ou les tuyaux d'aspiration (25) sont pliés dans la zone de leurs ouvertures d'aspiration.

5. Dispositif selon l'une ou plusieurs des revendications 1 à 4, **caractérisé en ce qu'**au moins l'embout d'aspiration (23) de la fente (21) guidant le liquide correspond à l'étendue axiale du cylindre (1).

6. Dispositif selon l'une ou plusieurs des revendications 1 à 5, **caractérisé en ce que** la fente (21) guidant le liquide est fermée sur ses côtés latéraux en formant un canal (26).

7. Dispositif selon l'une ou plusieurs des revendications 1 à 6, **caractérisé en ce que** les aspirations (30, 31) d'eau de refroidissement sont raccordées à chaque fois à un certain nombre de tuyaux souples (32, 33) au côté aspiration d'au moins une pompe.

8. Dispositif selon l'une ou plusieurs des revendications 1 à 7, **caractérisé en ce que** la fente (21) guidant le liquide est divisée par des parois longitudinales en au moins trois zones parallèles de canal - côté - centre - côté et que chacune de ces zones de canal présente une étendue axiale définie et qu'une aspiration individuelle d'eau de refroidissement est associée à celles-ci.

9. Dispositif selon l'une ou plusieurs des revendications 1 à 7, **caractérisé en ce qu'**un certain nombre de tuyaux d'aspiration (25) est associé à l'aspiration (31) de l'eau de refroidissement du cylindre de travail (2) inférieur, sur son étendue axiale, lesdits tuyaux étant à chaque fois raccordés à une aspiration individuelle d'eau de refroidissement.

10. Procédé pour le refroidissement de cylindres de travail (1, 2) d'une cage de laminage du type caractérisé dans la revendication 1, **caractérisé en ce que** l'eau obtenue du côté de la sortie des cylindres de travail (1, 2) et dans la zone d'entrée d'une fente (21) entre le cylindre de travail (1) supérieur et une plaque de recouvrement (20) qui lui est associée d'une part et dans la zone angulaire (24) entre le cylindre de travail (2) inférieur et une plaque de guidage (10) de l'eau de refroidissement qui lui est associée d'autre part, après échange de chaleur avec les cylindres de travail (1, 2), est aspirée par application d'une dépression par une aspiration (30, 31) supérieure et inférieure de l'eau de refroidissement.

11. Procédé selon la revendication 10, **caractérisé en ce que** les aspirations (30, 31) de l'eau de refroidissement sont divisées sur l'étendue axiale des cylindres de travail (1, 2) en un certain nombre de zones d'aspiration et que différentes puissances d'aspiration leur sont associées.

12. Procédé selon la revendication 10 ou 11, **caractérisé en ce que** l'aspiration par cage de laminage est réalisée avec au moins une pompe à immersion verticale en position sèche, qui convient également pour un fonctionnement à air.

13. Procédé selon l'une quelconque des revendications 10 à 12, **caractérisé en ce que** la barre de pulvérisation peut être réglée en hauteur avec le canal (7) d'eau de refroidissement, indépendamment du racloir (11) ou de la plaque de guidage (9, 10) de l'eau de refroidissement par rapport au diamètre réel du diamètre des cylindres de travail et de la fente de laminage.
